# EUROPÄISCHE PATENTSCHRIFT

(11) **EP 0 235 599 B1**
(45) Veröffentlichungstag und Bekanntmachung des Hinweises auf die Patenterteilung: **13.12.1989**
(21) Anmeldenummer: 87101439.5
(22) Anmeldetag: 03.02.1987
(51) Int. Cl.: F01L 1/24

(54) **Innenelement für ein hydraulisches Ventilspielausgleichselement für Verbrennungsmotoren**
Internal element for a hydraulic valve play adjusting element for internal-combustion engines
Elément interne pour élément hydraulique de compensation de jeu pour moteurs à combustion interne

(30) Priorität: 21.02.1986 DE 3605645
(43) Veröffentlichungstag der Anmeldung: 09.09.1987
(73) Patentinhaber: MOTOMAK Motorenbau, Maschinen- und Werkzeugfabrik, Konstruktionen GmbH, D-8070 Ingolstadt (DE)
(72) Erfinder: Schaeffler, Georg, E. H., Dr.-Ing., D-8522 Herzogenaurach (DE)
(74) Vertreter: Klug, Horst, Dipl.-Ing. (FH)

(56) Entgegenhaltungen:
- DE-A- 3 412 153
- FR-A- 2 540 554
- GB-A- 2 138 093
- US-A- 4 502 428

## Beschreibung

Die Erfindung betrifft ein Innenelement für ein hydraulisches Ventilspielausgleichselement für Verbrennungsmotoren, welches Innenelement aus einem einseitig geschlossenen Zylinderteil und einem darin längsverschieblich geführten Kolbenteil besteht, welches am offenen Ende des Zylinderteiles über dieses hinausragt und in diesem Bereich einen reduzierten Außendurchmesser aufweist, in welchen Bereich der Radialflansch einer Haltekappe eingreift, die mit einem zylindrischen Kragen auf das Ende des Zylinderteiles aufgesetzt ist, welches ebenfalls einen reduzierten Außendurchmesser besitzt, der eine zusätzliche Durchmesserreduzierung in Form einer Umfangsnut aufweist, in welche der zylindrische Kragen der Haltekappe an wenigstens einigen Umfangsstellen formschlüssig eingreift, wobei die Haltekappe an wenigstens einer Umfangsstelle einen den Außendurchmesser des Zylinderteiles radial überragenden Vorsprung aufweist und wobei der Kragen einen ersten, an den Radialflansch angrenzenden Längsbereich aufweist, in dem der den Außendurchmesser des Zylinderteils radial übergreifende Vorsprung angeordnet ist.

Derartige bekannte Innenelemente, wie die FR-A 2 540 554 eines zeigt, werden in vorbereitete Bohrungen z.B. von Kipphebeln oder Tassenstößeln eingesetzt, mit welchen sie zusammenarbeiten. Um zu vermeiden, daß die Innenelemente aus den Bohrungen, in welche sie eingesetzt sind, herausrutschen können, bevor das gesamte Ventilspielausgleichselement endgültig eingebaut ist, greift der den Außendurchmesser des Zylinderteiles radial überragende Vorsprung in eine Durchmesservergrößerung der Bohrung, in welche das Innenelement eingesetzt wird, ein. Eine solche Durchmesservergrößerung muß dazu nicht gesondert hergestellt werden, denn sie ist aus Bearbeitungsgründen am Ende der Bohrung als Auslauf für das Bearbeitungswerkzeug vorgesehen.

Beim Befestigen der Haltekappe am offenen Ende des Zylinderteiles muß deren zylindrischer Kragen an einigen Umfangsstellen mittels radial wirkender Prägewerkzeuge in die Umfangsnut eingeformt werden. Dazu bedarf es bei den bekannten Ausführungen der Haltekappe eines besonderen Ausrichtvorganges, um zu vermeiden, daß die Prägewerkzeuge an den Stellen angreifen, an denen die radialen Vorsprünge vorgesehen sind, die den Außendurchmesser des Zylinderteiles überragen. Nur auf diese Weise kann verhindert werden, daß bei diesem Prägevorgang diese Vorsprünge beschädigt oder gänzlich unwirksam gemacht werden.

Der Erfindung liegt die Aufgabe zugrunde, eine Ausführung vorzuschlagen, bei der die Fixierung der Haltekappe am Zylinderteil in einfacher Weise erfolgen kann, ohne daß es eines vorhergehenden Ausrichtvorganges bedarf.

Dieses Ziel erreicht die Erfindung durch einen dem ersten Längsbereich ohne gegenseitige Überschneidung axial benachbarten zweiten Längsbereich. Dadurch können die Prägewerkzeuge an ganz beliebigen Umfangsstellen angreifen, ohne daß die Gefahr besteht, daß die radialen Vorsprünge in Mitleidenschaft gezogen werden. Es ist sogar möglich, drei oder mehr radial verschiebliche Prägebacken vorzusehen, die zusammen den ganzen Umfang der Haltekappe erfassen, so daß der Werkstoff des Kragens über seinen gesamten Umfang in die Umfangsnut eingeformt wird.

In den Zeichnungen ist ein Ausführungsbeispiel der Erfindung dargestellt.

Es zeigen:
Fig.1 ein in einen Kipphebel eingesetztes erfindungsgemäßes Innenelement,
Fig. 2 einen vergrößerten Teilausschnitt im Bereich der Haltekappe mit einer aufgesetzten Haltekappe im Ausgangszustand und
Fig. 3 denselben Ausschnitt mit der Haltekappe nach ihrer Befestigung am Zylinderteil.

Gemäß Fig. 1 ist in die Bohrung 1 eines Kipphebels 2 ein erfindungsgemäßes Innenelement eingesetzt, welches aus dem Zylinderteil 3 mit seinem geschlossenen Boden 4 und dem darin geführten Kolbenteil 5 besteht. Das Kolbenteil 5 enthält in bekannter Weise ein Rückschlagventil und zwischen Kolben- und Zylinderteil ist in ebenfalls bekannter Weise eine Schraubenfeder angeordnet, die bestrebt ist, die beiden Teile auseinanderzudrücken.

Das Kolbenteil 5 ragt am offenen Ende des Zylinderteiles 3 über dieses hinaus und ist in diesem Bereich auf einen reduzierten Außendurchmesser 6 abgesetzt. Das entsprechende Ende des Zylinderteiles 3 besitzt ebenfalls einen reduzierten Außendurchmesser 7, in dessen Bereich noch zusätzlich eine umlaufende Nut 8 vorgesehen ist. Auf das reduzierte Ende 7 des Zylinderteiles 3 ist eine Haltekappe 9 aufgesetzt, die mit einem radialen Flansch 10 in die Durchmesserverringerung 6 des Kolbenteiles eingreift und damit verhindert, daß das Kolbenteil 5 aus den Zylinderteil 3 herausrutschen kann. Aus dem zylindrischen Kragen der Haltekappe 9, welcher zu deren Halterung in die Nut 8 eingeformt ist, sind an einigen Umfangsstellen Vorsprünge 11 herausgeformt, die den Außendurchmesser des Zylinderteiles 3 überragen und dabei in die Durchmesservergrößerung 12 am Ende der Bohrung 1 des Kipphebels 2 eingreifen. Diese Vorsprünge 11 verhindern ein Herausrutschen des gesamten Innenelementes aus der Bohrung 1.

Der in Fig. 2 dargestellte vergrößerte Ausschnitt läßt erkennen, wie die Haltekappe 9 im Ausgangszustand beschaffen ist. Sie weist den radialen Flansch 10 auf und besitzt an einigen Umfangsstellen die ausgeschnittenen und unter einem Winkel nach außen gebogene Vorsprünge 11. Über den übrigen Umfangsbereich ist der zylindrische Kragen 13 vorhanden.

Wie Fig. 3 erkennen läßt, wird zum Befestigen der Haltekappe 9 am Zylinderteil 3 der zylindrische Kragen durch nicht dargestellte Prägewerkzeuge so radial nach innen verformt, daß er formschlüssig in die Umfangsnut 8 eingreift. Da der Bereich des zylindrischen Kragens 13, der in die Umfangsnut verformt wird, ausschließlich unterhalb des Bereiches liegt, in welchem sich die Vorsprünge 11 befinden, ist die Verformung des Bereiches 13 möglich, ohne daß die Verformungswerkzeuge den Bereich der Vorsprünge 11 berühren müssen. Die Gefahr, daß die Vorsprünge 11 bei der Verformung der Bereiche 13 in Mitleidenschaft gezogen werden, ist damit ausgeschlossen.

Zur Klarstellung sei noch erwähnt, daß das Aufsetzen der Haltekappe 9 und ihre Befestigung am Zylinderteil 3 selbstverständlich erfolgen muß, bevor das Innenelement in die Bohrung 1 des Kipphebels 2 eingesetzt ist. In Fig. 2 ist das Innenelement nur deshalb so dargestellt, als wäre es in diesem Stadium bereits in die Bohrung 1 eingesetzt, um erkennen zu lassen, wie die Vorsprünge 11 mit der Durchmesservergrößerung 12 der Bohrung 1 zusammenwirken.

## Patentansprüche

1. Innenelement für ein hydraulisches Ventilspielausgleichselement für Verbrennungsmotoren, welches Innenelement aus einem einseitig geschlossenen Zylinderteil (3) und einem darin längsverschieblich geführten Kolbenteil (5) besteht, welches am offenen Ende des Zylinderteiles (3) über dieses hinausragt und in diesem Bereich einen reduzierten Außendurchmesser (6) aufweist, in welchen Bereich der Radialflansch (10) einer Haltekappe (9) eingreift, die mit einem zylindrischen Kragen (13) auf das Ende des Zylinderteiles (3) aufgesetzt ist, welches ebenfalls einen reduzierten Außendurchmesser (7) besitzt, der eine zusätzliche Durchmesserreduzierung in Form einer Umfangsnut (8) aufweist, in welche der zylindrische Kragen (13) der Haltekappe (9) an wenigstens einigen Umfangsstellen formschlüssig eingreift, wobei die Haltekappe (9) an wenigstens einer Umfangsstelle einen den Außendurchmesser des Zylinderteiles (3) radial überragenden Vorsprung (11) aufweist und wobei der Kragen (13) einen ersten, an den Radialflansch (10) angrenzenden Längsbereich aufweist, in dem der den Außendurchmesser des Zylinderteils (3) radial übergreifende Vorsprung (11) angeordnet ist, gekennzeichnet durch einen dem ersten Längsbereich ohne gegenseitige Überschneidung axial benachbarten zweiten Längsbereich, mit dem der Eingriff in die Umfangsnut (8) erfolgt.

2. Innenelement nach Anspruch 1, dadurch gekennzeichnet, daß die Haltekappe (9) an einigen Umfangsstellen ausgeschnittene und unter einem Winkel nach außen gebogene Vorsprünge (11) aufweist, während sich der Kragen (13) auf dem übrigen Umfangsbereich befindet.

## Claims

1. Internal element for a hydraulic valve clearance adjusting element for internal combustion engines, which internal element comprises a cylinder element (3) closed at one end and a piston element (5) guided for longitudinal displacement in this and extending beyond the cylinder element (5) at the open end of the latter and having in this region a reduced outer diameter (6), in which region the radial flange (10) of a retaining cap (9) engages, this cap being fitted with a cylindrical collar (13) on the end of the cylinder element (3) which likewise has a reduced outer diameter (7) which is provided with an additional diameter reduction in the form of a peripheral groove (8) in which the cylindrical collar (13) of the retaining cap (9) interlocks at at least some peripheral points and wherein the retaining cap (9) has, at at least one peripheral point a projection (11) extending radially beyond the outer diameter of the cylinder element (3), the collar (13) being provided with a first longitudinal region adjacent to the radial flange (10), in which region the projection (11) extending radially beyond the outer diameter of the cylinder element (3) is arranged, characterized by a second longitudinal region axially adjacent to the first longitudinal region without mutual overlap, with which engagement in the peripheral groove (8) is effected.

2. Internal element according to Claim 1, characterized in that the retaining cap (9) has at some peripheral points, projections (11) cut out and bent outwards at an angle, while the collar (13) is located over the rest of the peripheral region.

## Revendications

1. Elément interne pour un élément hydraulique de compensation du jeu de soupape pour des moteurs à combustion interne, lequel élément interne comporte un élément-cylindre (3) fermé à l'une de ses extrémités et, à l'intérieur de celui-ci, un élément-piston (5) guidé de façon à être longitudinalement mobile et qui, à l'extrémité ouverte de l'élément-cylindre (3) fait saillie par rapport à celui-ci et a en cette région un diamètre extérieur réduit (6), région dans laquelle s'engage la bride radiale (10) d'une calotte de retenue (9) placée avec un collet cylindrique (13) sur l'extrémité de l'élément-cylindre (3), qui a également un diamètre extérieur réduit (7) qui est muni d'une réduction additionnelle de diamètre sous forme d'une rainure périphérique (8) dans laquelle le collet cylindrique (13) de la calotte de retenue (9) s'engage par concordance de forme en au moins quelques endroits périphériques tandis que la calotte de retenue (9) est pourvue en au moins un endroit périphérique d'une saillie (11) dépassant radialement le diamètre extérieur de l'élément-cylindre (3), et que le collet (13) a une première région longitudinale avoisinant la bride radiale (10), région dans laquelle est agencée la saillie (11) dépassant radialement le diamètre extérieur de l'élément-cylindre (3), caractérisé par une deuxième région longitudinale avoisinant axialement la première région longitudinale sans chevauchement mutuel et avec laquelle s'effectue l'engagement dans la rainure périphérique (8).

2. Elément interne selon la revendication 1, caractérisé en ce que la calotte de retenue (9) a en quelques endroits périphériques des saillies (11), coupées et repliées à un angle vers l'extérieur, tandis que le collet (13) s'étend sur le reste de la région périphérique.
